# EUROPÄISCHE PATENTSCHRIFT

(11) **EP 3 299 545 B1**
(45) Veröffentlichungstag und Bekanntmachung des Hinweises auf die Patenterteilung: **22.04.2020**
(21) Anmeldenummer: 17191591.1
(22) Anmeldetag: 18.09.2017
(51) Int. Cl.: E05B 15/04, E05B 63/16, E05B 65/10, E05B 59/00

(54) **FEDERPAKET MIT PLEUELANSTEUERUNG**
SPRING PACK WITH CONNECTING ROD CONTROL
BOÎTE À RESSORT POURVUE DE BIELLE DE COMMANDE

(30) Priorität: 26.09.2016 DE 102016118125
(43) Veröffentlichungstag der Anmeldung: 28.03.2018
(73) Patentinhaber: ASSA ABLOY (Schweiz) AG, 8805 Richterswil (CH)
(72) Erfinder: Saner, Roger, 2807 Pleigne (CH)
(74) Vertreter: Louis Pöhlau Lohrentz

(56) Entgegenhaltungen:
- EP-A2- 0 359 284
- EP-A2- 0 385 213
- DE-A1- 19 915 218
- FR-A1- 2 744 478
- US-A1- 2011 203 326

## Beschreibung

Die Erfindung betrifft ein Schloss, das ein drehbar gelagertes Drehelement, ein linear verschiebbares Schiebeelement und eine Übertragungseinrichtung aufweist. Die Übertragungseinrichtung ist mit dem Drehelement und mit dem Schiebeelement verbunden.

Aus Dokument EP 2 264 265 B1 ist ein Schloss mit einen Schlossgehäuse und einer drehbar im Schlossgehäuse gelagerten Schlossnuss bekannt. Die Schlossnuss ist hierbei getriebemäßig mit einer linear verschiebbar im Schlossgehäuse gelagerten Zugstange verbunden. Hierzu ist an der Zugstange eine Einhängeöse ausgebildet, die an einem radial abragenden Haken der Schlossnuss eingreift. Eine Drehung der Schlossnuss verursacht hierbei eine lineare Verschiebung der Zugstange. Die Zugstange ist mit einer Druckfeder verbunden, die als Rückstellfeder für die Schlossnuss wirkt.

Dokument DE 199 15 218 A1 offenbart ein Schloss nach dem Oberbegriff von Anspruch 1.

Es ist die Aufgabe der vorliegenden Erfindung, ein Schloss zu schaffen, wobei das Schloss bei gleichzeitiger hoher Funktionalität konstruktiv einfach aufgebaut ist.

Diese Aufgabe wird gelöst durch den Gegenstand des Anspruchs 1 der vorliegenden Erfindung.

Das erfindungsgemäße Schloss für eine Tür oder ein Fenster weist ein Schlossgehäuse auf, in dem eine Schlossmechanik, vorzugsweise mit Schlossriegel und/oder Schlossfalle gelagert ist. Die Schlossmechanik weist mindestens ein Drehelement auf, welches in einem Drehlager im Schlossgehäuse drehbar gelagert ist. Die Schlossmechanik weist mindestens ein Schiebeelement auf, welches in einem Schiebelager im Schlossgehäuse linear verschiebbar gelagert ist. Das mindestens eine Schiebeelement ist durch eine Feder beaufschlagt, wobei sich die Feder einerseits an dem mindestens einen Schiebeelement und andererseits mittelbar oder unmittelbar am Schlossgehäuse, vorzugsweise an dem Schiebelager des Schiebeelements abstützt. Die Schlossmechanik weist eine Übertragungseinrichtung auf, welche mit dem mindestens einen Drehelement und mit dem mindestens einen Schiebeelement verbunden ist, und die Drehbewegung des mindestens einen Drehelements auf das mindestens eine Schiebeelement überträgt und/oder die Bewegung des mindestens einen Schiebeelements auf das mindestens eine Drehelement überträgt. Mittels der Feder wird über die Übertragungseinrichtung das Drehelement aus einer betätigten Stellung in eine Grundstellung beaufschlagt.

Wesentlich bei dem erfindungsgemäßen Schloss ist, dass die Übertragungseinrichtung mindestens einen Pleuel aufweist. Der Pleuel ermöglicht hierbei eine optimale Umwandlung der Drehbewegung des Drehelements in eine lineare Bewegung des Schiebeelement, und umgekehrt. Damit wird verhindert, dass bei der Drehung des Drehelements ein quer zu der linearen Bewegung des Schiebelements wirkendes Moment auf dieses übertragen wird. Es können somit erfindungsgemäß auch größere Drehwinkel des Drehelements oder kleinere Abmessungen des Schlosses realisiert werden, ohne dass auf das Schiebeelement unerwünschte seitliche Torsionskräfte einwirken.

Bei bevorzugten Ausführungen des Schlosses ist vorgesehen, dass das Schiebeelement, die zugeordnete Feder und das zugeordnete Schiebelager eine Feder Schiebeelement-Baugruppe bilden.

Bei bevorzugten Ausführungen des Schlosses ist vorgesehen, dass die Feder als eine Schraubenfeder oder als eine Schenkelfeder ausgebildet ist.

Bei bevorzugten Ausführungen des Schlosses ist vorgesehen, dass die Schraubenfeder als Zugfeder oder als Druckfeder oder als Torsionsfeder ausgebildet ist.

Bei bevorzugten Ausführungen des Schlosses ist vorgesehen, dass das Schiebeelement als eine durch die Feder beaufschlagte Zugstange oder als eine durch die Feder beaufschlagte Druckstange ausgebildet ist.

Bei bevorzugten Ausführungen des Schlosses ist vorgesehen, dass das mindestens eine Drehelement als eine Schlossnuss oder als ein Teil einer Schlossnuss ausgebildet ist. Dabei kann die Schlossnuss einen Vierkant einer Türklinke oder eines Türdrückers aufnehmen. Von Vorteil ist dabei, dass das Drehelement bzw. die Schlossnuss in eine Grundstellung federbeaufschlagt ist. In der Grundstellung ist die Türklinke horizontal angeordnet. Das heißt dass die Türklinke durch die federbeaufschlagte Schlossnuss immer horizontal ausgerichtet ist.

Bei bevorzugten Ausführungen des Schlosses ist vorgesehen, dass das mindestens eine Drehelement als ein drehbares Nussteil der Schlossnuss, vorzugsweise als äußeres Nussteil oder als inneres Nussteil ausgebildet ist.

Bei bevorzugten Ausführungen des Schlosses ist vorgesehen, dass die Schlossnuss als mehrteilige Nuss mit einem drehbaren äußeren Nussteil und einem drehbaren inneren Nussteil ausgebildet ist.

Bei bevorzugten Ausführungen des Schlosses ist vorgesehen, dass die mehrteilige Schlossnuss eine Mittennuss aufweist, die zwischen dem ersten drehbaren äußeren Nussteil und dem zweiten drehbaren inneren Nussteil angeordnet ist.

Bei bevorzugten Ausführungen des Schlosses ist vorgesehen, dass die Mittennuss über ein Schlossgetriebe mit dem Schlossriegel und/oder der Schlossfalle zusammenwirkt.

Bei bevorzugten Ausführungen des Schlosses ist vorgesehen, dass das als Schlossnuss ausgebildete Drehelement vorzugsweise mitsamt dem zugeordneten Drehlager eine Schlossnuss-Baugruppe bildet.

Bei bevorzugten Ausführungen des Schlosses ist vorgesehen, dass das drehbare äußere Nussteil mit dem ersten Schiebeelement über einen ersten Pleuel der Übertragungseinrichtung verbunden ist und das drehbare innere Nussteil mit dem zweiten Schiebeelement über einen zweiten Pleuel der Übertragungseinrichtung verbunden ist.

Bei bevorzugten Ausführungen des Schlosses ist vorgesehen, dass das erste Schiebeelement durch eine erste Feder beaufschlagt ist, die vorzugsweise als Rückstellfeder ausgebildet ist, und dass das zweite Schiebeelement durch eine zweite Feder beaufschlagt ist, die vorzugsweise als Rückstellfeder ausgebildet ist.

Bei bevorzugten Ausführungen des Schlosses ist vorgesehen, dass eine Schlossnuss-Baugruppe mit Rückstellfedereinrichtung gebildet ist durch die Schlossnuss mit dem äußeren Nussteil, dem inneren Nussteil und der Mittennuss, vorzugsweise mitsamt dem der Schlossnuss zugeordneten Drehlager; durch das erste Schiebeelement mit der zugeordneten ersten Feder, vorzugsweise mitsamt dem zugeordneten Schiebelager; durch das zweite Schiebeelement mit der zugeordneten zweiten Feder, vorzugsweise mitsamt dem zugeordneten Schiebelager; und die Übertragungseinrichtung mit dem ersten Pleuel, der das äußere Nussteil mit dem ersten Schiebeelement verbindet, und dem zweiten Pleuel, der das innere Nussteil mit dem zweiten Schiebeelement verbindet.

Bei erfindungsgemäßen Ausführungen des Schlosses ist vorgesehen, dass der mindestens eine Pleuel der Ubertragungseinrichtung mit seinem einen Ende an dem Schiebeelement angelenkt ist und mit seinem anderen Ende an dem Drehelement exzentrisch zur Drehachse des Drehelements angelenkt ist.

Bei bevorzugten Ausführungen des Schlosses ist vorgesehen, dass das Drehelement einen exzentrisch zur Drehachse angeordneten Anschlusszapfen aufweist und der Pleuel eine zu diesem Zapfen komplementäre Anschlussöffnung aufweist, oder dass der Pleuel einen Anschlusszapfen aufweist und das Drehelement exzentrisch zur Drehachse eine zu dem Zapfen des Pleuels komplementäre Anschlussöffnung aufweist.

Bei bevorzugten Ausführungen des Schlosses ist vorgesehen, dass das Schiebeelement einen Anschlusszapfen aufweist und der Pleuel eine zu dem Zapfen des Schiebeelements komplementäre Anschlussöffnung aufweist, oder dass der Pleuel einen Anschlusszapfen aufweist und das Schiebeelement eine zu dem Zapfen des Pleuels komplementäre Anschlussöffnung aufweist.

Bei bevorzugten Ausführungen des Schlosses ist vorgesehen, dass der mindestens eine Pleuel der Übertragungseinrichtung als ein starrer einteiliger und/oder starrer einstückiger Körper, vorzugsweise als starrer Lenker ausgebildet ist.

Erfindungsgemäß ist der mindestens eine Pleuel der Übertragungseinrichtung als ein kreisabschnittsförmiger oder bogenförmiger oder trapezförmiger Körper ausgebildet, derart, dass die Außenkontur des Drehelements ausgespart wird.

Um eine kompakte Bauform zu erzielen, kann vorgesehen sein, dass das Schiebeelement auf einer Seite des Drehelements angeordnet ist und der mindestens eine Pleuel der Übertragungseinrichtung das Schiebeelement mit dem Drehelement derart verbindet, dass ein Ende des Pleuels mit dem Schiebeelement verbunden ist und das andere Ende des Pleuels mit dem Drehelement über ein Lager verbunden ist, welches an der dem Schiebeelement abgewandten Hälfte des Drehelements (4) angeordnet ist.

Dadurch wird die Positionierung des Schiebeelements nahe an dem Drehelement ermöglicht. Im Zusammenspiel mit dem eine Ausbuchtung aufweisenden Pleuel eröffnet sich die Möglichkeit, das Schiebeelement zusammen mit der Feder nah an das Drehelement, vorzugsweise direkt benachbart zu dem Drehelement anzuordnen, ohne dass dabei eine Beeinträchtigung oder Einschränkung des Drehwinkels des Drehelements erfolgt oder ohne dass ein ungewolltes Moment auf das Schiebeelement wirkt.

Die Erfindung wird nun anhand von Ausführungsbeispielen näher erläutert. Es zeigen
- Fig. 1: eine Darstellung des erfindungsgemäßen Schlosses bei geöffnetem Schlosskasten in der Sperrstellung bei vorgeschlossenem Schlossriegel und unbetätigter Handhabe;
- Fig. 1a: eine Detailansicht des Schlosses im Bereich der Schlossnuss und der Rückstellfeder bei unbetätigter Handhabe;
- Fig. 1 b: eine perspektivische Schrägansicht der Schlossnuss und der mit der Schlossnuss verbundenen Federeinrichtung bei unbetätigter Handhabe;
- Fig. 1 c: eine Rückansicht der Schlossnuss und der mit der Schlossnuss verbundenen Federeinrichtung bei unbetätigter Handhabe;
- Fig. 2: ein Figur 1 entsprechende Darstellung des Schlosses in der Entriegelungsstellung bei rückgeschlossenem Schlossriegel und betätigter Handhabe;
- Fig. 2a: eine Detailansicht des Schlosses im Bereich der Schlossnuss und der Rückstellfeder bei betätigter Handhabe;
- Fig. 2b: eine perspektivische Schrägansicht der Schlossnuss und der mit der Schlossnuss verbundenen Federeinrichtung bei betätigter Handhabe;
- Fig. 2c: eine Rückansicht der Schlossnuss und der mit der Schlossnuss verbundenen Federeinrichtung bei betätigter Handhabe.

Das erfindungsgemäße Schloss 1 ist in den Figuren 1 und 2 dargestellt. Das Schloss 1 weist ein Schlossgehäuse 1a auf, in dem eine Schlossmechanik gelagert ist. Die Schlossmechanik umfasst eine Schlossfalle 2, eine Schlossriegel 3, eine Schlossnuss 4 und einen Getriebeschieber 5, die im Schlossgehäuse 1a beweglich gelagert sind. Weiter weist das Schloss 1 eine Aufnahme für einen Schließzylinder auf.

Die Schlossnuss 4 ist mit einer Aufnahmeöffnung zur Aufnahme eines Dorns einer Betätigungshandhabe versehen. Die Betätigungshandhabe ist in den Figuren nicht dargestellt. Beim Betätigen der Betätigungshandhabe wird die Schlossnuss 4 aus der Stellung in Figur 1 gegen den Uhrzeigersinn um einen Winkel von ca. 30° in die Stellung in Fig. 2 gedreht. Die Schlossnuss 4 ist hierbei über den Getriebeschieber 5 mit der Schlossfalle 2 und dem Schlossriegel 3 getriebemäßig verbunden.

Die Schlossnuss 4 ist mit einer Rückstellfedereinrichtung 6 verbunden, die die Schlossnuss 4 nach dem Ende der Betätigung aus der betätigten Stellung in Fig. 2 in die unbetätigte Grundstellung in Fig. 1 zurückstellt.

Die Schlossnuss 4 ist als mehrteilige Nuss ausgebildet, siehe Fig. 1b, 1c, 2b, 2c. Die Schlossnuss 4 umfasst in dem dargestellten Ausführungsbeispiel ein drehbares äußeres Nussteil 4a, ein drehbares inneres Nussteil 4i und ein zwischengeschaltetes Mittennussteil 4m. Das äußere Nussteil 4a und das innere Nussteil 4i weisen jeweils eine Aufnahmeöffnung 4aa, 4ia zum formschlüssigen Einstecken eines Dorns einer Betätigungshandhabe auf. Die Betätigungshandhaben mit dem Dorn sind in den Figuren nicht dargestellt. Die Mittennuss 4m weist einen Durchgangsbereich 4d auf, der koaxial ausgebildet ist mit der Aufnahmeöffnung 4aa des äußeren Nussteils 4a und der Aufnahmeöffnung 4ia des inneren Nussteils 4i. In dem Durchgangsbereich 4d des Mittennussteils 4m ist ein Trennelement 7 angeordnet, welches den Durchgangsbereich für den Durchgriff eines Dorns der Betätigungshandhaben sperrt. Das Mittennussteil 4m wirkt mit dem Getriebeschieber 5 der Schlossmechanik zusammen.

Das in den Figuren dargestellte Schloss 1 ist als ein sogenanntes Panikschloss ausgebildet. Bei dem Panikschloss ist das innere Nussteil 4i permanent mit dem Mittennussteil 4m mechanisch gekuppelt. Bei Betätigung der an dem inneren Nussteil 4i angeschlossenen Betätigungshandhabe kann das Schloss 1 jederzeit manuell entriegelt werden. Hierbei wird bei Betätigung der an dem inneren Nussteil 4i angeschlossenen Betätigungshandhabe der Schlossriegel 3 in das Schlossgehäuse 1a eingezogen und die Blockierung der Schlossfalle 2 gegen ein Einfahren in das Schlossgehäuse 1a aufgehoben. Das Schloss 1 ist dann entriegelt. Diese entriegelte Stellung des Schlosses mit eingezogenem Schlossriegel 3 ist in Figur 1b dargestellt.

Das äußere Nussteil 4a und das innere Nussteil 4i sind mit einer Rückstellfedereinrichtung 6 verbunden, und zwar das äußere Nussteil 4a mit einer Rückstellfeder 6a und das innere Nussteil 4i mit einer Rückstellfeder 6i. Die Rückstellfeder 6a und die Rückstellfeder 6i sind als Schraubenfedern ausgebildet, die den als Zugstange ausgebildeten zugeordneten Schieber koaxial umgeben. Sie sind jeweils mit ihrem einen Ende am Schlossgehäuse 1a an einem gehäusefesten Lager abgestützt und mit ihrem anderen Ende an dem als Zugstange ausgebildeten Schieber abgestützt. Wie aus den Figuren 1b und 2b erkennbar, ist die Rückstellfeder 6a an einem Schieber 8a und die Rückstellfeder 6i an einem Schieber 8i abgestützt. Der Schieber 8a ist in einem Schiebelager 80a und der Schieber 8i in einem Schiebelager 80i linear verschiebbar geführt.

Der als Zugstange ausgebildete Schieber 8a ist mit dem äußeren Nussteil 4a über einen Pleuel 9a verbunden. Der als Zugstange ausgebildete Schieber 8i ist mit dem inneren Nussteil 4i über einen Pleuel 9i verbunden. Der Pleuel 9a, 9i ist jeweils als starrer Lenker ausgebildet, der mit seinem einen Ende am freien Ende des Schiebers 8a, 8i und mit seinem anderen Ende exzentrisch an dem äußeren Nussteil 4a bzw. an dem inneren Nussteil 4i angelenkt ist. Als Anlenkung ist jeweils ein Zapfen vorgesehen, der in ein Auge in Art eines Schwenklagers eingreift. Hierfür ist an dem freien Ende des Schiebers 8a, 8i ein Querzapfen ausgebildet und an dem zugeordneten freien Ende des Pleuels 9a, 9i ein komplementäres Auge. An dem anderen Ende des Lenkers ist ebenfalls jeweils ein Auge ausgebildet, das auf einem exzentrisch auf dem äußeren Nussteil 4a bzw. dem inneren Nussteil 4i angeordneten Zapfen schwenkbar aufgesteckt ist.

Der Pleuel 9a, 9i ist hierbei als bogenförmig gekrümmter Körper ausgebildet, wie in den Figuren 1a und 2a zu erkennen ist. Die Ausgestaltung des Pleuels 9a, 9i als ein bogenförmig gekrümmter Körper hat den Vorteil, dass vermieden wird, dass der Pleuel 9a, 9i während der Drehung des Nussteils 4a, 4i in den Bereich der Aufnahmeöffnung des Nussteils 4a, 4i gelangt und dabei die Aufnahmeöffnung überdeckt. Hierdurch wird eine Kollision des Pleuels 9a, 9i mit dem Dorn einer an der Aufnahmeöffnung des Nussteils angeschlosssenen Betätigungshandhabe ausgeschlossen. Die Krümmung des Pleuels 9a, 9i ist hierbei so gewählt, dass im gesamten Drehbereich des Nussteils 4a, 4i von der Grundstellung bis zur Endstellung der Drehung die Aufnahmeöffnung freigegeben ist und der Pleuel 9a, 9i nicht die Aufnahmeöffnung des Nussteils 4a, 4i abdeckt.

Das innere Nussteil 4i ist über eine Kupplungsschraube mit der Mittennuss 4m fest verbunden, so dass bei Drehung des inneren Nussteils 4i die Mittennuss 4m ebenfalls gedreht wird. Der Pleuel 9a, 9i weist im Scheitelpunkt seiner bogenförmigen Krümmung einen Aussparungsbereich auf, in dessen Bereich die Kupplungsschraube während der Drehung des Nussteils 4a, 4i gelangt. Diese Situation, bei der die Kupplungsschraube in den Aussparungsbereich des Pleuels 9a, 9i gelangt, ist in den Figuren 2a und 2b dargestellt. Die Krümmung des Pleuels 9a, 9i ist also so bemessen, dass die Kupplungsschraube im gesamten Drehbereich des Nussteils 4i nicht in Kollision mit dem Pleuel 9a, 9i gelangt.

Wie bereits vorangehend beschrieben, ist an einem Ende des Pleuels 9a, 9i ein Auge ausgebildet, das auf einem exzentrisch auf dem äußeren Nussteil 4a bzw. dem inneren Nussteil 4i angeordneten Zapfen schwenkbar aufgesteckt ist. Was die Anordnung des Zapfens am Nussteil 4a, 4i betrifft, ist wesentlich, dass bei der Drehung des Nussteils 4a, 4i, ausgehend von dessen Grundstellung, der Zapfen auf seiner kreisförmigen Bewegungsbahn einen von der Rückstellfeder 6a, 6i und den Schiebern 8a, 8i abgewandten Abschnitt eines Kreises durchläuft. Diese Anordnung des Zapfens auf dem Nussteil 4a, 4i erlaubt einen bauraumsparenden Aufbau des Schlosses.

Die als Zugstangen ausgebildeten Schieber 8a, 8i sind samt ihrer zugeordneten Schraubenfedern 6a, 6i in einem im Schlossgehäuse abgestützten Lagergestell angeordnet. Das Lagergestell umfasst eine Lagerplatte 80p, in welcher ein linearer Schlitz ausgebildet ist, in welchem der Schieber 8a und 8i durch Eingriff eines am Schieber 8a, 8i angeordneten Mitnehmers linear geführt ist. Die Schieber 8a, 8i sind hierbei an gegenüberliegenden Seiten der Lagerplatte 80p angeordnet. Die Lagerplatte 80p weist ferner eine Querplatte 80q auf, in der zur zusätzlichen Führung des Schiebers 8a, 8i ein Führungsloch ausgebildet ist.

Fig. 1 zeigt das erfindungsgemäße Schloss 1 in der Grundstellung bei unbetätigter Handhabe. Wie bereits oben erwähnt, ist die Handhabe in den Figuren nicht dargestellt. Die Betätigung der Handhabe verursacht eine Drehung des mit der Handhabe gekoppelten Nussteils 4a bzw. 4b im Uhrzeigersinn. Durch diese Drehung des Nussteils 4a, 4i wird der exzentrisch an dem Nussteil 4a, 4i angeordnete Zapfen mitbewegt, wodurch der an dem Zapfen angeschlossene Pleuel 9a, 9i verlagert wird. Die Verlagerung des Pleuels verursacht eine Linearbewegung 9a, 9i des als Zugstange ausgebildeten Schiebers in der Darstellung in den Figuren nach unten, wodurch die Schraubenfeder komprimiert wird. Sobald das Nussteil 4a, 4i an der Lagerplatte auftrifft, ist die in Fig. 2 dargestellte Stellung erreicht.

Wenn nun, ausgehend von der in Fig. 2 dargestellten Stellung, die Betätigungshandhabe losgelassen wird, wird die Schraubenfeder zur Rückstellung des Nussteils 4a, 4a freigegeben. Die Rückstellung erfolgt durch Entspannen der Schraubenfeder. Hierbei drückt die Schraubenfeder beim Entspannen die zugeordnete Zugstange 8a, 8i in der Darstellung in den Figuren nach oben, wobei auch der an der Schraubenfeder angeschlossene Pleuel 9a, 9i verlagert wird. Die Verlagerung des Pleuels 9a, 9i bedingt eine Drehung des zugeordneten Nussteils 4a, 4i im Gegenuhrzeigersinn im Sinne einer Rückstellung. Sobald die Zugstange 9a, 9i ihre Endlage erreicht hat, befindet sich das Schloss 1 wieder in der in Fig. 2 dargestellten Grundstellung.

### Bezugszeichenliste

- 1: Schloss
- 1a: Schlossgehäuse
- 2: Schlossfalle
- 3: Schlossriegel
- 4: Schlossnuss
- 4a: äußeres Nussteil
- 4aa: Aufnahmeöffnung des äußeren Nussteils
- 4d: Durchgangsbereich des Mittennussteils
- 4i: inneres Nussteil
- 4ia: Aufnahmeöffnung des inneren Nussteils
- 4m: Mittennuss
- 5: Getriebeschieber
- 6: Rückstellfedereinrichtung
- 6a: Rückstellfeder, dem äußeren Nussteil zugeordnet
- 6i: Rückstellfeder, dem inneren Nussteil zugeordnet
- 7: Trennelement
- 8a: erster Schieber als Zugstange ausgebildet
- 8i: zweiter Schieber als Zugstange ausgebildet
- 8a: erster Schieber als Zugstange ausgebildet
- 8i: zweiter Schieber als Zugstange ausgebildet
- 80a: Schiebelager des ersten Schiebers
- 80i: Schiebelager des zweiten Schiebers
- 80p: Lagerplatte
- 80q: Querplatte
- 9a: erster Pleuel
- 9i: zweiter Pleuel

## Patentansprüche

1. Schloss für eine Tür oder ein Fenster,
wobei das Schloss (1) ein Schlossgehäuse (1a) aufweist, in dem eine Schlossmechanik, vorzugsweise mit Schlossriegel (3) und/oder Schlossfalle (2) gelagert ist,
wobei die Schlossmechanik
- mindestens ein Drehelement (4) aufweist, welches in einem Drehlager im Schlossgehäuse drehbar gelagert ist,
- mindestens ein Schiebeelement (8a, 8i) aufweist, welches in einem Schiebelager im Schlossgehäuse (1a) linear verschiebbar gelagert ist, wobei das mindestens eine Schiebeelement (8a, 8i) durch eine Feder (6a, 6i) beaufschlagt ist und sich die Feder (6a, 6i) einerseits an dem mindestens einen Schiebeelement (8a, 8i) und andererseits mittelbar oder unmittelbar am Schlossgehäuse (1a), vorzugsweise an dem Schiebelager (80a, 80i) des Schiebeelements (8a, 8i) abstützt, und
- eine Übertragungseinrichtung (9a, 9i) aufweist, welche mit dem mindestens einen Drehelement (4a, 4i) und mit dem mindestens einen Schiebeelement (8a, 8i) verbunden ist, und die Drehbewegung des mindestens einen Drehelements (4a, 4a) auf das mindestens eine Schiebeelement (8a, 8i) überträgt und/oder die Bewegung des mindestens einen Schiebeelements (8a, 8i) auf das mindestens eine Drehelement (4a, 4i) überträgt, wobei die Feder (6a, 6i) mittels der Übertragungseinrichtung (9a, 9i) das Drehelement (4) aus einer betätigten Stellung in eine Grundstellung beaufschlagt,
wobei die Übertragungseinrichtung mindestens einen Pleuel (9a, 9i) aufweist und der mindestens eine Pleuel (9a, 9i) der Übertragungseinrichtung mit seinem einen Ende an dem Schiebeelement (8a, 8i) angelenkt ist und mit seinem anderen Ende an dem Drehelement (4a, 4i) exzentrisch zur Drehachse des Drehelements angelenkt ist,
**dadurch gekennzeichnet,**
**dass** der mindestens eine Pleuel (9a, 9i) der Übertragungseinrichtung als ein kreisabschnittsförmiger oder bogenförmiger oder trapezförmiger Körper ausgebildet ist, derart, dass die Außenkontur des Drehelements (4) ausgespart wird.

2. Schloss nach Anspruch 1,
**dadurch gekennzeichnet,**
**dass** das Schiebeelement (8a, 8i), die zugeordnete Feder (6a, 6i) und das zugeordnete Schiebelager eine Feder Schiebeelement-Baugruppe bilden.

3. Schloss nach Anspruch 1 oder 2,
**dadurch gekennzeichnet,**
**dass** die Feder (6a, 6i) als eine Schraubenfeder, insbesondere als Zugfeder oder als Druckfeder oder als Torsionsfeder, oder als eine Schenkelfeder ausgebildet ist.

4. Schloss nach einem der Ansprüche 1 bis 3,
**dadurch gekennzeichnet,**
**dass** das Schiebeelement (8a, 8i) als eine durch die Feder (6a, 6i) beaufschlagte Zugstange oder als eine durch die Feder (6a, 6i) beaufschlagte Druckstange ausgebildet ist.

5. Schloss nach einem der vorangehenden Ansprüche,
**dadurch gekennzeichnet,**
**dass** das mindestens eine Drehelement als eine Schlossnuss (4) oder als ein Teil einer Schlossnuss (4a, 4i) ausgebildet ist.

6. Schloss nach Anspruch 5,
**dadurch gekennzeichnet,**
**dass** das mindestens eine Drehelement als ein drehbares Nussteil der Schlossnuss (4), vorzugsweise als äußeres Nussteil (4a) oder als inneres Nussteil (4i) ausgebildet ist.

7. Schloss nach Anspruch 6,
**dadurch gekennzeichnet,**
**dass** die Schlossnuss (4) als mehrteilige Nuss mit einem drehbaren äußeren Nussteil (4a) und einem drehbaren inneren Nussteil (4i) ausgebildet ist, wobei die mehrteilige Schlossnuss (4) eine Mittennuss (4m) aufweist, die zwischen dem ersten drehbaren äußeren Nussteil (4a) und dem zweiten drehbaren inneren Nussteil (4i) angeordnet ist, und wobei die Mittennuss (4m) über ein Schlossgetriebe mit dem Schlossriegel (3) und/oder der Schlossfalle (2) zusammenwirkt.

8. Schloss nach einem der Ansprüche 5 bis 7,
**dadurch gekennzeichnet,**
**dass** das als Schlossnuss (4) ausgebildete Drehelement vorzugsweise mitsamt dem zugeordneten Drehlager eine Schlossnuss-Baugruppe bildet.

9. Schloss nach einem der Ansprüche 1 bis 8,
**dadurch gekennzeichnet,**
**dass** das drehbare äußere Nussteil (4a) mit dem ersten Schiebeelement (8a) über einen ersten Pleuel (9a) der Übertragungseinrichtung verbunden ist und das drehbare innere Nussteil (4i) mit dem zweiten Schiebeelement (8i) über einen zweiten Pleuel (9i) der Übertragungseinrichtung verbunden ist.

10. Schloss nach Anspruch 9,
**dadurch gekennzeichnet,**
**dass** das erste Schiebeelement (8a) durch eine erste Feder (6a) beaufschlagt ist, die als Rückstellfeder ausgebildet ist, und
**dass** das zweite Schiebeelement (8i) durch eine zweite Feder (6i) beaufschlagt ist, die als Rückstellfeder ausgebildet ist.

11. Schloss nach einem der Ansprüche 9 bis 10,
**dadurch gekennzeichnet,**
**dass** eine Schlossnuss-Baugruppe mit Rückstellfedereinrichtung gebildet ist durch:
- die Schlossnuss (4) mit dem äußeren Nussteil (4a), dem inneren Nussteil (4i) und der Mittennuss (4m), vorzugsweise mitsamt dem der Schlossnuss (4) zugeordneten Drehlager;
- das erste Schiebeelement (8a) mit der zugeordneten ersten Feder (6a), vorzugsweise mitsamt zugeordneten Schiebelager;
- das zweite Schiebeelement (8i) mit der zugeordneten zweiten Feder (6i), vorzugsweise mitsamt dem zugeordneten Schiebelager; und
die Übertragungseinrichtung mit dem ersten Pleuel (9a), der das äußere Nussteil (4a) mit dem ersten Schiebeelement (8a) verbindet, und dem zweiten Pleuel (9i), der das innere Nussteil (4i) mit dem zweiten Schiebeelement (8i) verbindet.

12. Schloss nach einem der vorangehenden Ansprüche,
**dadurch gekennzeichnet,**
**dass** das Drehelement (4) einen exzentrisch zur Drehachse angeordneten Anschlusszapfen aufweist und der Pleuel (9a, 9i) eine zu diesem Zapfen komplementäre Anschlussöffnung aufweist, oder
**dass** der Pleuel (9a, 9i) einen Anschlusszapfen aufweist und das Drehelement (4) exzentrisch zur Drehachse eine zu dem Zapfen des Pleuels (9a, 9i) komplementäre Anschlussöffnung aufweist.

13. Schloss nach einem der vorangehenden Ansprüche,
**dadurch gekennzeichnet,**
**dass** der mindestens eine Pleuel (9a, 9i) der Übertragungseinrichtung als ein starrer einteiliger und/oder starrer einstückiger Körper, vorzugsweise als starrer Lenker ausgebildet ist.

14. Schloss nach einem der vorangehenden Ansprüche,
**dadurch gekennzeichnet,**
**dass** das Schiebeelement (8a, 8i) auf einer Seite des Drehelements (4) angeordnet ist und der mindestens eine Pleuel (9a, 9i) der Übertragungseinrichtung das Schiebeelement (8a, 8i) mit dem Drehelement (4) derart verbindet, dass ein Ende des Pleuels (9a, 9i) mit dem Schiebeelement (8a, 8i) verbunden ist und das andere Ende des Pleuels (9a, 9i) mit dem Drehelement (4) über ein Lager verbunden ist, welches an der dem Schiebeelement (8a, 8i) abgewandten Hälfte des Drehelements (4) angeordnet ist.

## Claims

1. Lock for a door or a window,
wherein the lock (1) has a lock housing (1a), in which a lock mechanism, preferably with a lock bolt (3) and/or lock latch (2), is mounted,
wherein the lock mechanism
- has at least one rotation element (4), which is rotatably mounted in a rotation bearing in the lock housing,
- has at least one slide element (8a, 8i), which is linearly shiftably mounted in a slide bearing in the lock housing (1a), wherein the at least one slide element (8a, 8i) is supplied by a spring (6a, 6i) and, on one side, the spring (6a, 6i) is supported on the at least one slide element (8a, 8i) and, on the other side, is supported indirectly or directly on the lock housing (1a), preferably on the slide bearing (80a, 80i) of the slide element (8a, 8i), and
- has a transmission device (9a, 9i), which is connected to the at least one rotation element (4a, 4i) and to the at least one slide element (8a, 8i), and the rotational movement of the at least one rotation element (4a, 4a) transfers to the at least one slide element (8a, 8i) and/or the movement of the at least one slide element (8a, 8i) transfers to the at least one rotation element (4a, 4i), wherein the spring (6a, 6i) supplies the rotation element (4) from an actuated position into a base position by means of the transmission device (9a, 9i),
wherein the transmission device has at least one conrod (9a, 9i), and the at least one conrod (9a, 9i) of the transmission device is hinged with its one end on the slide element (8a, 8i) and is hinged with its other end on the rotation element (4a, 4i) eccentrically in relation to the rotation axis of the rotation element,
**characterised in that**
the at least one conrod (9a, 9i) of the transmission device is formed as a circular sectional or arcuate or trapezoidal body in such a way that the outer contour of the rotation element (4) is recessed.

2. Lock according to claim 1,
**characterised in that**
the slide element (8a, 8i), the associated spring (6a, 6i) and the associated slide bearing form a spring-slide element assembly.

3. Lock according to claim 1 or 2,
**characterised in that**
the spring (6a, 6i) is formed as a coil spring, in particular as a pull spring or as a pressure spring or as a torsion spring, or as a leg spring.

4. Lock according to one of claims 1 to 3,
**characterised in that**
the slide element (8a, 8i) is formed as a pull rod supplied by the spring (6a, 6i) or as a push rod supplied by the spring (6a, 6i).

5. Lock according to one of the preceding claims,
**characterised in that**
the at least one rotation element is formed as a lock follower (4) or as a part of a lock follower (4a, 4i).

6. Lock according to claim 5,
**characterised in that**
the at least one rotation element is formed as a rotatable follower part of the lock follower (4), preferably as an outer follower part (4a) or as an inner follower part (4i).

7. Lock according to claim 6,
**characterised in that**
the lock follower (4) is formed as a multi-part follower having a rotatable outer follower part (4a) and a rotatable inner follower part (4i), wherein the multi-part lock follower (4) has a central follower (4m), which is arranged between the first rotatable outer follower part (4a) and the second rotatable inner follower part (4i), and wherein the central follower (4m) interacts with the lock bolt (3) and/or the lock latch (2) via a lock transmission.

8. Lock according to one of claims 5 to 7,
**characterised in that**
the rotation element formed as a lock follower (4) preferably forms a lock follower assembly together with the associated rotation bearing.

9. Lock according to one of claims 1 to 8,
**characterised in that**
the rotatable outer follower part (4a) is connected to the first slide element (8a) via a first conrod (9a) of the transmission device, and the rotatable inner follower part (4i) is connected to the second slide element (8i) via a second conrod (9i) of the transmission device.

10. Lock according to claim 9,
**characterised in that**
the first slide element (8a) is supplied by a first spring (6a), which is formed as a return spring, and
the second slide element (8i) is supplied by a second spring (6i), which is formed as a return spring.

11. Lock according to one of claims 9 to 10,
**characterised in that**
a lock follower assembly having a return spring device is formed by:
- the lock follower (4) having the outer follower part (4a), the inner follower part (4i) and the central follower (4m), preferably together with the rotation bearing associated with the lock follower (4);
- the first slide element (8a) having the associated first spring (6a), preferably together with the associated slide bearing;
- the second slide element (8i) having the associated second spring (6i), preferably together with the associated slide bearing; and
the transmission device having the first conrod (9a), which connects the outer follower part (4a) to the first slide element (8a), and the second conrod (9i), which connects the inner follower part (4i) to the second slide element (8i).

12. Lock according to one of the preceding claims,
**characterised in that**
the rotation element (4) has a coupling pin eccentrically arranged in relation to the rotation axis, and the conrod (9a, 9i) has a coupling opening complementary to this pin, or the conrod (9a, 9i) has a coupling pin, and the rotation element (4) has a coupling opening complementary to the pin of the conrod (9a, 9i) eccentrically in relation to the rotation axis.

13. Lock according to one of the preceding claims,
**characterised in that**
the at least one conrod (9a, 9i) of the transmission device is formed as a rigid single-part and/or rigid integral body, preferably as a rigid link.

14. Lock according to one of the preceding claims,
**characterised in that**
the slide element (8a, 8i) is arranged on a side of the rotation element (4), and the at least one conrod (9a, 9i) of the transmission device connects the slide element (8a, 8i) to the rotation element (4) in such a way that one end of the conrod (9a, 9i) is connected to the slide element (8a, 8i), and the other end of the conrod (9a, 9i) is connected to the rotation element (4) via a bearing, which is arranged on the half of the rotation element (4) facing away from the slide element (8a, 8i).

## Revendications

1. Serrure pour une porte ou une fenêtre,
dans laquelle la serrure (1) comprenant un boîtier de serrure (1a), dans lequel est logé un mécanisme de serrure, de préférence avec un pêne dormant de serrure (3) et/ou un pêne demi-tour de serrure (2),
dans laquelle le mécanisme de serrure
- comprend au moins un élément rotatif (4) qui est logé de manière rotative dans un palier de rotation dans le boîtier de serrure,
- comprend au moins un élément coulissant (8a, 8i) qui est logé de manière coulissante linéairement dans un palier de coulissement dans le boîtier de serrure (1a),
dans laquelle l'au moins un élément coulissant (8a, 8i) est sollicité par un ressort (6a, 6i) et le ressort (6a, 6i) s'appuyant, d'une part, contre l'au moins un élément coulissant (8a, 8i) et, d'autre part, indirectement ou directement contre le boîtier de serrure (1a), de préférence contre le palier de coulissement (80a, 80i) de l'élément coulissant (8a, 8i) et
- comprend un dispositif de transmission (9a, 9i) qui est relié avec l'au moins un élément rotatif (4a, 4i) et avec l'au moins un élément coulissant (8a, 8i) et qui transmet le mouvement de rotation de l'au moins un élément rotatif (4a, 4a) à l'au moins un élément coulissant (8a, 8i) et/ou transmet le mouvement de l'au moins un élément coulissant (8a, 8i) à l'au moins un élément rotatif (4a, 4i), le ressort (6a, 6i) sollicitant, au moyen du dispositif de transmission (9a, 9i), l'élément rotatif (4) à partir d'une position actionnée vers une position de base,
dans laquelle le dispositif de transmission comprend au moins une bielle (9a, 9i) et l'au moins une bielle (9a, 9i) du dispositif de transmission étant articulée, avec une de ses extrémités, au niveau de l'élément coulissant (8a, 8i) et, avec son autre extrémité, au niveau de l'élément rotatif (4a, 4i), de manière excentrique par rapport à l'axe de rotation de l'élément rotatif,
**caractérisé en ce que**
l'au moins une bielle (9a, 9i) du dispositif de transmission est conçue comme un corps en forme de secteur circulaire, en forme d'arc de cercle ou de forme trapézoïdale, de façon à ce que le contour extérieur de l'élément rotatif (4) soit évidé.

2. Serrure selon la revendication 1,
**caractérisée en ce que**
l'élément coulissant (8a, 8i), le ressort (6a, 6i) associé et le palier de coulissement associé constituent un sous-ensemble ressort-élément coulissant.

3. Serrure selon la revendication 1 ou 2,
**caractérisée en ce que**
le ressort (6a, 6i) est conçu comme un ressort hélicoïdal, plus particulièrement comme un ressort de traction ou comme un ressort de compression ou comme un ressort de torsion, ou comme un ressort à branches.

4. Serrure selon l'une des revendications 1 à 3,
**caractérisée en ce que**
l'élément coulissant (8a, 8i) est conçu comme une tige de traction sollicitée par le ressort (6a, 6i) ou comme une tige de poussée sollicitée par le ressort (6a, 6i).

5. Serrure selon l'une des revendications précédentes,
**caractérisée en ce que**
l'au moins un élément rotatif est conçu comme un fouillot de serrure (4) ou comme une partie d'un fouillot de serrure (4a, 4i).

6. Serrure selon la revendication 5,
**caractérisée en ce que**
l'au moins un élément rotatif est conçu comme une partie de fouillot rotative du fouillot de serrure (4), de préférence comme une partie de fouillot externe (4a) ou comme une partie de fouillot interne (4i).

7. Serrure selon la revendication 6,
**caractérisée en ce que**
le fouillot de serrure (4) est conçu comme un fouillot en plusieurs parties avec une partie de fouillot externe rotative (4a) et une partie de fouillot interne rotative (4i), dans laquelle le fouillot de serrure (4) en plusieurs parties comprend un fouillot central (4m) qui est disposé entre la première partie de fouillot externe rotative (4a) et la deuxième partie de fouillot interne rotative (4i) et
dans laquelle le fouillot central (4m) interagit, par l'intermédiaire d'une transmission de serrure, avec le pêne dormant de serrure (3) et/ou le pêne demi-tour de serrure (2).

8. Serrure selon l'une des revendications 5 à 7,
**caractérisée en ce que**
l'élément rotatif conçu comme un fouillot de serrure (4) forme, de préférence conjointement avec le palier de rotation associé, un sous-ensemble de fouillot de serrure.

9. Serrure selon l'une des revendications 1 à 8,
**caractérisée en ce que**
la partie de fouillot externe rotative (4a) est reliée avec le premier élément coulissant (8a) par l'intermédiaire d'une première bielle (9a) du dispositif de transmission et la partie de fouillot interne rotative (4i) est reliée avec le deuxième élément coulissant (8i) par l'intermédiaire d'une deuxième bielle (9i) du dispositif de transmission.

10. Serrure selon la revendication 9,
**caractérisée en ce que**
le premier élément coulissant (8a) est sollicité par un premier ressort (6a) qui est conçu comme un ressort de rappel et **en ce que** le deuxième élément coulissant (8i) est sollicité par un deuxième ressort (6i) qui est conçu comme un ressort de rappel.

11. Serrure selon l'une des revendications 9 à 10,
**caractérisée en ce que**
un sous-ensemble de fouillot de serrure avec un dispositif à ressort de rappel est constitué :
- du fouillot de serrure (4) avec la partie de fouillot externe (4a), la partie de fouillot interne (4i) et le fouillot central (4m), de préférence conjointement avec le palier de rotation associé au fouillot de serrure (4) ;
- du premier élément coulissant (8a) avec le premier ressort (6a) associé, de préférence conjointement avec le palier de coulissement associé ;
- du deuxième élément coulissant (8i) avec le deuxième ressort (6i) associé, de préférence conjointement avec le palier de coulissement associé ; et
du dispositif de transmission avec la première bielle (9a), qui relie la partie de fouillot externe (4a) avec le premier élément coulissant (8a) et la deuxième bielle (9i), qui relie la partie de fouillot interne (4i) avec le deuxième élément coulissant (8i).

12. Serrure selon l'une des revendications précédentes,
**caractérisée en ce que**
l'élément rotatif (4) comprend un tenon de raccordement disposé de manière excentrée par rapport à l'axe de rotation et la bielle (9a, 9i) comprend une ouverture de raccordement complémentaire de ce tenon ou **en ce que** la bielle (9a, 9i) comprend un tenon de raccordement et l'élément rotatif (4) comprend, de manière excentrée par rapport à l'axe de rotation, une ouverture de raccordement complémentaire du tenon de la bielle (9a, 9i).

13. Serrure selon l'une des revendications précédentes,
**caractérisée en ce que**
l'au moins une bielle (9a, 9i) du dispositif de transmission est conçue comme un corps rigide en une seule partie et/ou rigide d'une seule pièce, de préférence comme une biellette rigide.

14. Serrure selon l'une des revendications précédentes,
**caractérisée en ce que**
l'élément coulissant (8a, 8i) est disposé sur un côté de l'élément rotatif (4) et l'au moins une bielle (9a, 9i) du dispositif de transmission relie l'élément coulissant (8a, 8i) avec l'élément rotatif (4) de façon à ce qu'une extrémité de la bielle (9a, 9i) soit reliée avec l'élément coulissant (8a, 8i) et à ce que l'autre extrémité de la bielle (9a, 9i) soit reliée avec l'élément rotatif (4) par l'intermédiaire d'un palier, qui est disposé sur la moitié de l'élément rotatif (4) opposée à l'élément coulissant (8a, 8i).
